# EUROPÄISCHE PATENTSCHRIFT

(11) **EP 0 216 186 B1**
(45) Veröffentlichungstag und Bekanntmachung des Hinweises auf die Patenterteilung: **20.12.1989**
(21) Anmeldenummer: 86111901.4
(22) Anmeldetag: 28.08.1986
(51) Int. Cl.: A61J 11/00

(54) **Orthodontischer Flaschensauger**
Orthodontic nipple
Tétine orthodontique

(30) Priorität: 29.08.1985 DE 3530911
(43) Veröffentlichungstag der Anmeldung: 01.04.1987
(73) Patentinhaber: HELVOET PHARMA N.V., B-3820 Alken (BE)
(72) Erfinder: Schrooten, Rik, B-3571 Peer/Kleine Brogel (BE)
(74) Vertreter: Empl, Karl, Dipl.-Ing.

(56) Entgegenhaltungen:
- CH-A- 197 106
- DE-B- 1 516 507
- DE-B- 2 200 700
- DE-U- 8 524 734
- US-A- 2 520 773

## Beschreibung

Die Erfindung betrifft einen orthodontischen Flaschensauger, bestehend aus einem einstückigen, einwandigen Hohlkörper aus gummielastischem Werkstoff, enthaltend einen zur Befestigung an einer Trinkflasche bestimmten ringförmigen Anschlussteil, der koaxial zu einer Längsachse angeordnet ist und mit seiner einen äusseren Stirnfläche in einer ersten, zu dieser Längsachse lotrechten Basisebene liegt, eine in Form eines Rotationskörpers mit der Längsachse als Achse ausgebildete näherungsweise die Gestalt einer halben Hohlkugel aufweisende, mit ihrem Rand an die andere Stirnfläche des Anschlussteiles angeformte und eine Öffnung in einem von der Basisebene abgewandten Bereich aufweisende Schale, einen an seinem freien Ende mit einer gerundeten Kuppe abgeschlossenen Hohlzapfen, der an seinem anderen Ende einen verengten Halsteil aufweist, dessen Wanddicke in einer zur Basisebene parallelen, durch die Stelle seines geringsten Aussenquerschnittes gelegten Bezugsebene über den ganzen Umfang im wesentlichen gleich gross ist und der an die Öffnung der Schale angeformt ist, wobei der gesamte Hohlkörper spiegelbildlich bezüglich einer die Längsachse und die Bohrungsachse einer die Wand des Hohlzapfens durchdringende Saugöffnung enthaltenden Symmetrieebene geformt ist, und der von der Basisebene maximal weit entfernte Scheitel der Aussenfläche des Hohlzapfens auf einer zur Symmetrieebene lotrechten, eine Versetzung zu der Längsachse aufweisende Scheitelgeraden liegt, und die durch Schnitt der Innenfläche des Hohlzapfens mit beliebigen, zur Basisebene parallelen Querebenen entstehenden lnnenflächen-Schnittkurven näherungsweise die Form von Ellipsen aufweisen, deren kleine Achsen die Schnittlinien der Symmetrieebene mit den jeweils zugeordneten Querebenen bilden.

Bekannte Flaschensauger dieser Art (siehe z.B. US-A-2 520 773) werden im Tauchverfahren hergestellt, das einerseits produktionstechnisch aufwendig ist und andererseits es nur erlaubt, alle Wandungen mit einer im wesentlichen gleichen Wanddicke auszubilden. Soweit es im medizinischen Interesse geboten wäre, Bereiche des Flaschensaugers mit einer vergrösserten Wanddicke auszustatten, müssen daher Einschränkungen hingenommen werden.

Im Vergleich zu der Ausbildung nach einer normalen Entwicklung befindet sich bei der Geburt eines Kindes der Unterkiefer in einer zurückgezogenen Lage und es weist der Gaumen eine verhältnismässig zusammengedrückte Form auf.

Bei der natürlichen Ernährung durch die Mutter drückt das Kind die Brustwarze mit der Zunge gegen seinen Gaumen und stimuliertdie Milchabgabe durch pulsierenden Druck der Zunge auf die Brustwarze, welche diese Druckstösse aufgrund ihrer Form und Gewebestruktur an den Gaumen weitergibt. Dieser reagiert darauf, indem er wächst. Die Druckstösse wirken auch auf den Unterkiefer und zwingen ihn fortwährend nach vorne. Der Unterkiefer reagiert darauf, indem er seine Lage allmählich nach vorne verlegt. Die erläuterten Zungenbewegungen werden vom Kind grundsätzlich immer durchgeführt, wenn es wach ist; sie sind jedoch besonders stark während der Ernährung ausgeprägt, die damit für die gute Ausformung der oben genannten Körperteile eine besondere Bedeutung erhält. Mit bekannten Flaschensaugern der eingangs genannten Art wurde bereits angestrebt, der Brusternährung vergleichbare Effekte bei der Entwicklung des Kindes zu erreichen, ohne allerdings diesem Ziel in wünschenswerter Weise nahe zu kommen.

Aufgabe der Erfindung ist es, einen Flaschensauger der eingangs genannten Art hinsichtlich seiner Formgebung so weiterzubilden, dass er sowohl wirtschaftlicher herstellbar ist, als auch durch seinen Gebrauch eine optimale Entwicklung des Gaumens und Unterkiefers, sowie des Saugvermögens sichert.

Diese Aufgabe wird erfindungsgemäss dadurch gelöst, dass die Innenfläche des Hohlzapfens einschliesslich seiner Kuppe und eines bis zur Bezugsebene reichenden Abschnittes seines Halsteils, so gestaltetist, dass jeder Punkt jeder der Innenflächen-Schnittkurven bei seiner parallel zur Längsachse erfolgenden Projektion auf die Bezugsebene innerhalb der durch den Schnitt der Aussenfläche des Hohlzapfens mit der Bezugsebene gebildeten Bezugs-Schnittkurve liegt und zu dieser einen Abstand von mindestens 0, mm einhält, dass eine in der Bezugsebene liegende, zur Symmetrieebene lotrechte, die Bezugs-Schnittkurve mittig teilende Bezugsgerade zur Längsachse eine Versetzung von 2,3 bis 3,3 mm in der gleichen Richtung wie die Versetzung der Scheitelgeraden aufweist, dass der erste Wandungsteil des Hohlzapfens, der sich auf der den Schnittpunkt der Bezugsebene mit der Längsachse enthaltenden einen Seite einer durch die Scheitelgeraden und die Bezugsgeraden gelegten Teilungsebene befindet, eine im wesentlichen gleichförmige Wanddicke entsprechend der Wanddicke in der Bezugsebene aufweist und dass der auf der anderen Seite der Teilungsebene gelegene zweite Wandungsteil eine mit zunehmender Annäherung an eine zentral gelegene Stelle kontinuierlich einem Grösstwert zustrebende Wanddicke aufweist, wobei dieser Grösstwert gleich dem 1,5 bis 3fachen der Wanddicke in der Bezugsebene ist.

Durch diese Ausbildung wird erreicht, dass der Flaschensauger durch Pressen (Spritzen) in einer einfach gebauten, einen ungeteilten Kern aufweisenden Form herstellbar ist. Hierdurch lassen sich im Vergleich zu üblicherweise zur Herstellung angewandten Tauchverfahren produktionstechnische Vorteile erzielen und es können gezielt unterschiedliche Wandstärken an vorbestimmten Stellen des Flaschensaugers ausgebildet werden, so dass neben der Gestaltung der Aussenfläche die Voraussetzungen für eine zusätzliche Optimierung des Flaschensaugers gegeben sind.

Die Versetzung der Bezugsgeraden bedeutet, dass der Hohlzapfen nicht nur, wie bei blosser Versetzung seiner Scheitelgeraden, geneigt zur Schale vorsteht, sondern dass auch seine Ansatzstelle an der Schale aus der Mitte versetzt ist. Damit wird in Zusammenhang mit der von den Lippen des Kindes umfassten Schale erreicht, dass die unter dem Hohlzapfen liegende Zunge genügend Freiraum erhält. Der (zungenseitige bzw. dem Unterkiefer zugewandte) dünne erste Wandungsteil des Hohlzapfens bietet keinen unerwünscht grossen Widerstand gegen die Druck- bzw. Saugimpulse der Zunge, wodurch die Entnahme der Flüssigkeit mittels des Flaschensaugers gewährleistet ist und das Kind dazu angeregt wird, die notwendigen Zungenbewegungen fortzuführen. Der gaumenseitige dickere zweite Wandungsteil des Hohlzapfens sorgt dafür, dass die richtige Lage im Mund, d.h. gegen den Gaumen und tief in den Mund hineinragend, auch tatsächlich erreicht wird.

Weitere Merkmale und Vorteile der Erfindung ergeben sich aus den Unteransprüchen.

Ein Ausführungsbeispiel der Erfindung wird im folgenden anhand der Zeichnungen erläutert, in denen zeigt:
Fig. 1 einen Längsschnitt durch den Flaschensauger, ausgeführt in seiner Symmetrieebene;
Fig. 2 einen Längsschnitt durch den Flaschensauger, ausgeführt in bezüglich der Fig. 1 um 90° gedrehten Schnittebenen entsprechend dem in Fig. 1 punktiert veranschaulichten gebrochenen Linienzug;
Fig. 3 eine Draufsicht auf den Flaschensauger;
Fig. 4 einen Querschnitt durch den Flaschensauger gemäss der in Fig. 1 angegebenen Bezugsebene Bᵢ und
Fig. 5 einen Querschnitt durch den Flaschensauger gemäss der in Fig. 1 angegebene Querebene B₃.

Der Flaschensauger ist von einem einstückig aus einem gummielastischen Werkstoff, beispielsweise Gummi oder Silikon, durch Pressen hergestellten, in seiner Gesamtheit mit 1 bezeichneten Hohlkörper gebildet. Dieser Hohlkörper setzt sich im wesentlichen zusammen aus einem Anschlussteil 2, einer Schale 3 und einem Hohlzapfen 4 mit seinem Halsteil 4a.

Der Anschlussteil 2 ist zur Befestigung an einer Trinkflasche bestimmt und hat im wesentlichen die Form einer Ringscheibe, deren äussere zylindrische Umfangsfläche 2a und innere zylindrische Umfangsfläche (Bohrung) 2b koaxial zu einer Längsachse A angeordnet sind. Die äussere, von den restlichen Teilen des Flaschensaugers weg weisende Stirnfläche 2c bildet eine Anlagefläche, welche beim Gebrauch des Flaschensaugers am stirnseitigen Rand der Trinkflaschenmündung anliegt und befindet sich in einer zur Längsachse A lotrechten Basisebene Bₒ. Angrenzend an die äussere Umfangsfläche 2a steht von der anderen, inneren Stirnfläche 2d ein im Querschnitt dreieckiger Ringwulst 2e vor. Radial innerhalb dieses Ringwulstes 2e druchdringen den Anschlussteil mehrere Belüftungsbohrungen 2f.

Die Schale 3 hat näherungsweise die Gestalt einer halben Hohlkugel, deren Wanddicke C, ausgehend von einem Grösstmass im Bereich ihrer Basis mit zunehmender Annäherung an die Längsachse A abnimmt. Die Schale 3 ist koaxial zur Längsachse A angeordnet und mit dem Anschlussteil 2 über einen Kragen 6 verbunden, wobei die Durchmesser der inneren Umfangsflächen dieser drei Bauteile gleich gross sind und die äussere Umfangsfläche 6a des Kragens 6 einen kleineren Durchmesser als die Schale 3 an ihrer Basis hat, so dass eine radial nach aussen offene Ringnut 6b entsteht. Gegenüber seiner Basis weist die Schale 3 eine Öffnung auf, die in einer die Längsachse A enthaltenden Symmetrieebene (welche der Zeichnungsebene der Fig. 1 entspricht) bezüglich dieser Längsachse A versetzt angeordnet ist.

An diese Öffnung ist der Hohlzapfen 4 mit seinem Halsteil 4a so angeformt, dass ein stetiger Übergang an der Aussenfläche 5 und der Innenfläche 7 des Hohlkörpers 1 gegeben ist. Der Halsteil 4a weist eine nach innen gerichtete Krümmung auf, dergestalt, dass seine Innenfläche 7 eine Engstelle zwischen den von der Schale 3 und dem Hohlzapfen 4 umschlossenen Innenräumen bildet, während seine Aussenfläche 5 eine Einschnürung bildet, welche am ausgeprägtesten in der Symmetrieebene vorliegt und einen Kleinstwert in einer zu dieser Symmetrieebene lotrechten, die Längsachse A enthaltenden Ebene aufweist. Der Hohlzapfen ist an seinem freien Ende mit einer gerundeten Kuppe 4b abgeschlossen.

Die Schnittkurven (Fig. 4 und 5), welche die Aussenfläche 5 bzw. die Innenfläche 7 des Hohlzapfens 4, einschliesslich seines Halsteils 4a durch Schnitt mit zur Basisebene Bₒ parallelen Ebenen bilden, haben mindestens näherungsweise die Form von Ellipsen, deren kleine Achsen in der Symmetrieebene D liegen. Die grösste Annäherung an die Ellipsenform liegt bei den Innenflächen-Schnittkurven vor und ebenfalls bei den Aussenflächen-Schnittkurven des Halsteils 4a. Im folgenden wird als Bezugsebene B, diejenige zur Basisebene Bₒ parallele Ebene bezeichnet, welche durch den Halsteil 4a an der Stelle seines geringsten Aussenquerschnittes geht und die dabei erzeugte Aussenflächen-Schnittkurve als . Bezugs-Schnittkurve 5'a (vergl. Fig. 4). In dieser Bezugsebene B, weist der Halsteil 4a eine über seinen ganzen Umfang konstante Wanddicke C₂ zwischen der Innenflächen-Schnittkurve 7'a und der Bezugs-Schnittkurve 5'a auf.

Der Hohlzapfen 4 ist an der Schale 3 versetzt und geneigt dergestalt angeordnet, dass sein von der Basisebene Bₒ am weitesten entfernter Scheitel an der Aussenfläche 5 auf einer zur Symmetrieebene D lotrechten Scheitelgeraden E liegt, welche eine Versetzung F bezüglich der Längsachse A aufweist, deren Wert im Bereich von 5,5 bis 6,5 mm liegt. Ferner weist eine Bezugsgerade G, welche die Bezugs-Schnittkurve 5'a mittig teilt (d.h. bei deren Ellipsenform ihre grosse Achse bildet), eine Versetzung J gegenüber der Längsachse A auf, die in der gleichen Richtung wie die Versetzung F vorliegt, kleiner wie diese ist und einen Wert im Bereich von 2,3 bis 3,3 mm aufweist. Die Versetzung J ist so gewählt, dass eine Teilungsebene K, welche die Scheitelgerade E und die Bezugsgerade G enthält, die Längsachse A in einem Punkt L schneidet, welcher der Basisebene Bₒ benachbart ist. In bevorzugten Ausführungsformen liegen die Werte für die Versetzung F im Bereich von 5,9 bis 6,0 mm und für die Versetzung J im Bereich von 2,6 bis 3,0 mm.

Die Innenfläche 7 des Hohlzapfens 4 einschliesslich seines Halsteils 4a ist so gestaltet, dass alle Punkte der Innenflächen-Schnittkurven 7'a, 7"a für zur Basisebene Bₒ parallelen Querebenen B₂ - B₄, welche sich zwischen der Bezugsebene B, und einer den Scheitel der Innenfläche 7 tangierenden Querebene Bₙ befinden, bei ihrer Projektion parallel zur Längsachse A auf die Bezugsebene B, innerhalb der Bezugs-Schnittkurve 5'a liegen, wobei diese projizierten Punkte die weitere Bedingung einhalten, dass ihr Abstand M zur Bezugs-Schnittkurve 5'a mindestens 0,5 mm beträgt.

Die Teilungsebene K teilt den Hohlzapfen 4, einschliesslich seines Halsteils 4a und seiner Kuppe 4b in zwei Wandungsteile. Der erste Wandungsteil, welcher auf derjenigen Seite der Teilungsebene K liegt, welcher den Schnittpunkt N der Bezugsebene B, mit der Längsachse A enthält, besitzt eine Wanddicke, die gleich der Wanddicke C₂ des Halsteils 4a in der Bezugsebene B1 ist. Der auf der anderen Seite der Teilungsebene K gelegene zweite Wandungsteil hat angrenzend an die Teilungsebene K ebenfalls eine Wanddicke C₂, die bis zu einer zentral gelegenen Stelle 0 kontinuierlich zunimmt und dort einen Grösstwert C₃ aufweist, der gleich dem 1,5 bis 3fachen der Wanddicke C₂ in der Bezugsebene B, ist. Die genannte Stelle 0 liegt im Schnittpunkt der Symmetrieebene D mit einer zur Basisebene Bₒ parallelen Querebene B₃, welche angenähert in der Mitte zwischen der Bezugsebene B, und der Scheitelgeraden E liegt. In der gleichen Querebene B₃ hat auch die Innenfläche 7 in der Symmetrieebene D den grössten Abstand zur Längsachse A. In einer Querebene B₂, welche näherungsweise in der Mitte zwischen der vorerwähnten Querebene B₃ und der Bezugsebene B₁ liegt und zur Basisebene B₀ parallel ist, weist die Innenfläche 7 des ersten Wandungsteiles in der Symmetrieebene D den grössten Abstand zur Längsachse A auf.

Die innere und äussere Breite des Hohlzapfens 4, gemessen an einer Schnittgeraden zwischen der Teilungsebene K und einer zur Basisebene Bₒ parallelen Querebene, wird bei einer derartigen Querebene B₄ (Fig. 2) am grössten, welche sich zwischen den vorerwähnten Querebenen B₄ und B₃ befindet und sehr nahe an letzterer Querebene liegt. Die Breite nimmt dabei, ausgehend von einem Kleinstwert in der Bezugsebene B, im wesentlich proportional zur Entfernung von dieser Bezugsebene auf den vorerwähnten Maximalwert zu.

Die maximale Weite des Hohlzapfens 4, gemessen zwischen die Aussenfläche 5 tangierenden, jeweils zur Symmetrieebene D lotrechten und zur Teilungsebene K parallelen Ebenen, zur Länge des Hohlzapfens 4, gemessen zwischen der Bezugsgeraden G und der Scheitelgeraden E, steht in einem Verhältnis das innerhalb der Grenzen von 0,75:1 bis 0,85:1 liegt und vorteilhaft innerhalb der engeren Grenzen von 0,78:1 bis 0,82:1 liegt. Das Verhältnis der maximalen Weite zur maximalen Breite liegt innerhalb der Grenzen von 0,83:1 bis 0,93:1, wobei die engeren Grenzen von 0,85:1 bis 0,90:1 bevorzugt werden.

Eine Saugöffnung 8 befindet sich in der Symmetrieebene D an einer bezüglich zum Scheitel (Scheitelgerade E) versetzten Stelle des Hohlzapfens 4 auf der vorstehend definierten einen Seite der Teilungsebene K. Es können auch zwei (oder mehrere) Saugöffnungen beiderseits der Symmetrieebene D in der Wand des Hohlzapfens 4 vorgesehen sein und es ist auch möglich, die Saugöffnung(en) erst vom Anwender anbringen zu lassen. In diesem Fall kann auch eine Markierung oder Schwächung der Wandung des Hohlzapfens 4 an der für die Saugöffnung 8 vorgesehenen Stelle vorliegen.

## Patentansprüche

1. Orthodontischer Flaschensauger, bestehend aus einem einstückigen, einwandigen Hohlkörper (1) aus gummielastischem Werkstoff,
enthaltend einen zur Befestigung an einer Trinkflasche bestimmten ringförmigen Anschlussteil (2), der koaxial zu einer Längsachse (A) angeordnet ist und mit seiner einen äusseren Stirnfläche (2c) in einer ersten, zu dieser Längsachse (A) lotrechten Basisebene (Bo) liegt,
eine in Form eines Rotationskörpers mit der Längsachse (A) als Achse ausgebildete, näherungsweise die Gestalt einer halben Hohlkugel aufweisende, mit ihrem Rand an die innere Stirnfläche (2d) des Anschlussteiles (2) angeformte und eine Öffnung in einem von der Basisebene (Bε) abgewandten Bereich aufweisende Schale (3),
einen an seinem freien Ende mit einer gerundeten Kuppe (4b) abgeschlossenen Hohlzapfen (4), der an seinem anderen Ende einen verengten Halsteil (4a) aufweist, dessen Wanddicke (C₂) in einer zur Basisebene (Bₒ) parallelen, durch die Stelle seines geringsten Aussenquerschnittes gelegten Bezugsebene (Bᵢ) über den ganzen Umfang im wesentlichen gleich gross ist und der an die Öffnung der Schale (3) angeformt ist,
wobei der gesamte Hohlkörper (1) spiegelbildlich bezüglich einer die Längsachse (A) enthaltenden Symmetrieebene (D) geformt ist,
und der von der Basisebene (B₀) maximal weit entfernte Scheitel der Aussenfläche (5) des Hohlzapfens (4) auf einer zur Symmetrieebene (D) lotrechten, eine Versetzung (F) zu der Längsachse (A) aufweisenden Scheitelgeraden (E) liegt
und die durch Schnitt der Innenfläche (7) des Hohlzapfens (4) mit beliebigen, zur Basisebene (B₀) parallelen Querebenen (B, - Bₙ) entstehenden Innenflächen-Schnittkurven (7'a - 7"a) näherungsweise die Form von Ellipsen aufweisen, deren kleine Achsen die Schnittlinien der Symmetrieebene (D) mit den jeweils zugeordneten Querebenen bilden, dadurch gekennzeichnet,
dass die Innenfläche (7) des Hohlzapfens (4) einschliesslich seiner Kuppe (4b) und eines bis zur Bezugsebene (B₁) reichenden Abschnittes seines Halsteils (4a), so gestaltet ist, dass jeder Punkt jeder der Innenflächen-Schnittkurven (7"a) bei seiner parallel zur Längsachse (A) erfolgenden Projektion auf die Bezugsebene (Bᵢ) innerhalb der durch den Schnitt der Aussenfläche (5) des Hohlzapfens (4) mit der Bezugsebene (Bᵢ) gebildeten Bezugs-Schnittkurve (5'a) liegt und zu dieser einen Abstand (M) von mindestens 0,5 mm einhält,
dass eine in der Bezugsebene (Bᵢ) liegende, zur Symmetrieebene (D) lotrechte, die Bezugs-Schnittkurve (5'a) mittig teilende Bezugsgerade (G) zur Längsachse (A) eine Versetzung (J) von 2,3 bis 3,3 mm in der gleichen Richtung wie die Versetzung (F) der Scheitelgeraden (E) aufweist,
dass der erste Wandungsteil des Hohlzapfens (4), der sich auf der den Schnittpunkt (N) der Bezugsebene (Bᵢ) mit der Längsachse (A) enthaltenden einen Seite einer durch die Scheitelgerade (E) und die Bezugsgerade (G) gelegten Teilungsebene (K) befindet, eine im wesentlichen gleichförmige Wanddicke entsprechend der Wanddicke (C₂) in der Bezugsebene (Bi) aufweist und
dass der auf der anderen Seite der Teilungsebene (K) gelegene zweite Wandungsteil eine mit zunehmender Annäherung an eine zentral gelegene Stelle (0) kontinuierlich einem Grösstwert (C₃) zustrebende Wanddicke aufweist, wobei dieser Grösstwert (C₃) gleich dem 1,5 bis 3fachen der Wanddicke (C₂) in der Bezugsebene (B₁) ist.

2. Orthodontischer Flaschensauger nach Anspruch 1, dadurch gekennzeichnet, dass die Teilungsebene (K) die Längsachse (A) an einem der Basisebene (Bₒ) benachbarten Punkt (L) trifft oder parallel zur Längsachse (A) verläuft.

3. Orthodontischer Flaschensauger nach Anspruch 1, dadurch gekennzeichnet, dass der Grösstwert (C₃) der Wanddicke des Hohlzapfens (4) im Schnitt der Symmetrieebene (D) mit derjenigen zur Basisebene (Bₒ) parallelen Querebene (B₃) liegt, in der die Innenfläche (7) des zweiten Wandungsteiles des Hohlzapfens (4) maximal weit von der Längsachse (A) entfernt ist.

4. Orthodontischer Flaschensauger nach Anspruch 1, dadurch gekennzeichnet, dass der Grösstwert (C₃) der Wanddicke des Hohlzapfens (4) im Schnitt der Symmetrieebene (D) mit einer zur Basisebene (Bₒ) parallelen Querebene (B₃) liegt, welche mindestens näherungsweise mittig zwischen dieser Bezugsebene (B₁) und den Scheitelgeraden (E) verläuft.

5. Orthodontischer Flaschensauger nach Anspruch 1, dadurch gekennzeichnet, dass der in der Symmetrieebene (D) enthaltene, maximal weit von der Längsachse (A) entfernte Punkt der Aussenwand (5) des ersten Wandungsteiles des Hohlzapfens (4) in einer Querebene (B₂) liegt, welche der Bezugsebene (Bᵢ) wesentlich näher liegt, als die Querebene (B₃), in welcher der Grösstwert (C₃) der Wanddicke vorliegt.

6. Orthodontischer Flaschensauger nach Anspruch 3, 4und 5, dadurch gekennzeichnet, dass der in der Symmetrieebene (D) enthaltene, maximal weit von der Längsachse (A) entfernte Punkt der Aussenwand (5) des ersten Wandungsteiles des Hohlzapfens (4) in einer Querebene (B₂) liegt, welche sich näherungsweise mittig zwischen der Bezugsebene (Bᵢ) und der Querebene (B₃) befinden, in welche der Grösstwert (C₃) der Wanddicke vorliegt.

7. Orthodontischer Flaschensauger nach Anspruch 1, dadurch gekennzeichnet, dass die maximale Weite des Hohlzapfens (4), gemessen zwischen die Aussenfläche (5) tangierenden, jeweils zur Symmetrieebene (D) lotrechten und zur Teilungsebene (K) parallelen Ebenen, zur Länge des Hohlzapfens (4), gemessen zwischen der Bezugsgeraden (G) und der Scheitelgeraden (E), in einem Verhältnis steht, das innerhalb der Grenzen von 0,75:1 bis 0,85:1 liegt.

8. Orthodontischer Flaschensauger nach Anspruch 1, dadurch gekennzeichnet, dass die Breite des Hohlzapfens (4), gemessen jeweils an den Schnittgeraden zwischen der Teilungsebene (K) einerseits und zur Basisebene (Bₒ) parallelen Ebenen andererseits, ausgehend von einem Kleinstwert in der Bezugsebene (B₁), auf dem überwiegenden Teil der Länge des Hohlzapfens (4) eine Zunahme aufweist, die proportional der Entfernung von der Bezugsebene (B₁) ist.

9. Orthodontischer Flaschensauger nach Anspruch 7 und 8, dadurch gekennzeichnet, dass das Verhältnis der maximalen Weite zur maximalen Breite innerhalb der Grenzen von 0,83:1 bis 0,93:1 liegt.

10. Orthodontischer Flaschensauger nach Anspruch 1, dadurch gekennzeichnet, dass die Versetzung (F) der durch den von der Basisebene (Bo) maximal weit entfernten Scheitel der Aussenfläche (5) des Hohlzapfens (4) gelegten, zur Symmetrieebene (D) lotrechten Scheitelgeraden (E) zu der Längsachse (A) einen Wert von 5,5 bis 6,5 mm aufweist.

11. Orthodontischer Flaschensauger nach Anspruch 1, 7, 9 und 10, dadurch gekennzeichnet, dass das Verhältnis von maximaler Weite zur Hohlzapfen-Länge im Bereich von 0,78:1 und das Verhältnis von maximaler Weite zur maximalen Breite des Hohlzapfens (4) im Bereich von 0,85:1 bis 0, 90 liegt, dass die Versetzung (F) einen Wert von 5,0 bis 6,0 mm aufweist und dass die Versetzung (J) einen Wert von 2,6 bis 3,0 mm aufweist.

12. Orthodontischer Flaschensauger nach Anspruch 1, dadurch gekennzeichnet, dass die Saugöffnung (8) den ersten Wandungsteil des Hohlzapfens (4) durchdringt.

13. Orthodontischer Flaschensauger nach Anspruch 1, dadurch gekennzeichnet, dass die lotrecht zur Aussenfläche (5) gemessene Wanddicke (C,) der Schale (3) einen Grösstwert benachbart zur Basisebene (B₀) aufweist und sich stetig mit zunehmender Entfernung von dieser Basisebene (Bₒ) bis auf einen Wert verringert, der im wesentlichen der Wanddicke (C₂) in der Bezugsebene (B,) entspricht.

## Claims

1. An orthodontic nipple for a baby's bottle, consisting of a one-piece, single-walled hollow body (1) of highly resilient material, comprising an annular connecting portion (2) which is adapted for securing to a nursing bottle and which is arranged coaxially with a longitudinal axis (A) and lies with its one outer end face (2c) in a first base plane (Bₒ) perpendicular to this longitudinal axis (A), a bowl (3) constructed in the form of a body of revolution with the longitudinal axis (A) as its axis, having approximately the shape of a half a hollow sphere, with its rim formed on the inner end face (2d) of the connecting portion (2) and having an opening in a region remote from the base plane (Bₒ), a hollow cone (4) which is closed at its free end by a rounded tip (4b) and which, at its other end, comprises a constricted neck portion (4a), the wall thickness (C₂) of which is substantially equal in size over the whole circumference in a reference plane (B₁) parallel to the base plane (Bo) and extending through the part where its external cross-section is smallest, the whole hollow body (1) being shaped in mirror-image with respect to a plane of symmetry (D) containing the longitudinal axis (A), and wherein the apex of the outer surface (5) of the hollow cone (4) furthest away from the base plane (Bₒ) lies on a straight apex line (E) perpendicular to the plane of symmetry (D) and having a displacement (F) from the longitudinal axis (A), and the inner surfaces of the sectional curves (7'a - 7"a) resulting through intersection of the inner surface (7) of the hollow cone (4) with any transverse planes (B, - Bₙ) parallel to the base plane (Bₒ) have approximately the shape of ellipses, the minor axes of which form the lines of intersection of the plane of symmetry (D) with the respective associated transverse planes, characterised in that the inner surface (7) of the hollow cone (4) including its tip (4b) and a portion of its neck portion (4a) reaching as far as the reference plane (Bᵢ) is so formed that each point of each of the sectional curves (7"a) of the inner surface lies, when projected on the reference plane (Bᵢ) parallel to the longitudinal axis (A), inside the reference sectional curve (5'a) formed by the intersection of the outer surface (5) of the hollow cone (4) with the reference plane (B₁) and maintains a distance (M) of at least 0.5 mm from this, that a reference straight line (G) lying in the reference plane (B₁) perpendicular to the plane of symmetry (D) and dividing the reference sectional curve (5'a) in the middle, has a displacement (J) from the longitudinal axis (A) of 2.3 to 3.3 mm in the same direction as the displacement (F) of the straight apex line (E), that the first wall portion of the hollow cone (4), which is at one side, containing the point of intersection (N) between the reference plane (Bᵢ) and the longitudinal axis (A), of a dividing plane (K) extending through the straight apex line (E) and the reference straight line (G), has a substantially uniform wall thickness corresponding to the wall thickness (C₂) in the reference plane (Bᵢ), and that the second wall portion, situated at the other side of the dividing plane (K), has a wall thickness tending continuously towards a maximum value (C₃) with increasing proximity to a centrally situated point (O), this maximum value (C₃) being equal to 1.5 to 3 times the wall thickness (C₂) in the reference plane (Bᵢ).

2. An orthodontic nipple for a baby's bottle according to claim 1, characterised in that the dividing plane (K) meets the longitudinal axis (A) at a point (L) adjacent to the base plane (Bₒ) or extends parallel to the longitudinal axis (A).

3. An orthodontic nipple for a baby's bottle according to claim 1, characterised in that the maximum value (C₃) of the wall thickness of the hollow cone (4) lies at the intersection between the plane of symmetry (D) and that one of the transverse planes (B₃) parallel to the base plane (Bₒ) in which the inner surface (7) of the second wall portion of the hollow cone (4) is at its maximum distance from the longitudinal axis (A).

4. An orthodontic nipple for a baby's bottle according to claim 1, characterised in that the maximum value (C₃) of the wall thickness of the hollow cone (4) lies at the intersection between the plane of symmetry (D) and a transverse plane (B₃) which is parallel to the base plane (Bₒ) and which extends at least approximately midway between the reference plane (Bᵢ) and the straight apex line (E).

5. An orthodontic nipple for a baby's bottle according to claim 1, characterised in that the point, contained in the plane of symmetry (D) and furthest away from the longitudinal axis (A), of the outer wall of the first wall portion of the hollow cone (4) lies in a transverse plane (B₂) which is substantially closer to the reference plane (B₁) than the transverse plane (B₃) in which the wall thickness has its maximum value (C₃).

6. An orthodontic nipple for a baby's bottle according to claims 3, 4 and 5, characterised in that the point of the outer wall (5) of the first wall portion of the hollow cone (4), which point is contained in the plane of symmetry (D) and is furthest away from the longitudinal axis (A), lies in a transverse plane (B₂) which is approximately midway between the reference plane (Bᵢ) and the transverse plane (B₃) in which the wall thickness has its maximum value (C₃).

7. An orthodontic nipple for a baby's bottle according to claim 1, characterised in that the maximum width of the hollow cone (4), measured between planes tangent to the outer surface (5), each perpendicular to the plane of symmetry (D) and parallel to the dividing plane (K), is in a ratio to the length of the hollow cone (4), measured between the reference straight line (G) and the straight apex line (E), which lies within the limits from 0.75:1 to 0.85:1.

8. An orthodontic nipple for a baby's bottle according to claim 1, characterised in that the breadth of the hollow cone (4), measured each time at the lines of intersection between the dividing plane (K) on the one hand and planes parallel to the base plane (Bₒ) on the other hand, starting from a minimum value in the reference plane (Bᵢ), has an increase, over the predominant portion of the length of the hollow cone (4), which is proportional to the distance from the reference plane (Bi).

9. An orthodontic nipple for a baby's bottle according to claims 7 and 8, characterised in that the ratio of the maximum width to the maximum breadth lies within the limits from 0.83:1 to 0.93:1.

10. An orthodontic nipple for a baby's bottle according to claim 1, characterised in that the displacement (F) of the straight apex line (E) extending through the top of the outer surface (5) of the hollow cone (4) at the maximum distance from the base plane (Bₒ), and perpendicular to the plane of symmetry (D), from the longitudinal axis (A) has value of from 5.5 to 6.5 mm.

11. An orthodontic nipple for a baby's bottle according to claims 1, 7, and 10, characterised in that the ratio of maximum width to length of hollow cone is in the region of 0.78:1 and the ratio of maximum width to maximum breadth of the hollow cone (4) is in the range from 0.85:1 to 0.90:1, thatthe displacement (F) has a value from 5.0 to 6.0 mm and that the displacement (J) has a value from 2.6 to 3.0 mm.

12. An orthodontic nipple for a baby's bottle according to claim 1, characterised in that the suction opening (8) penetrates through the first wall portion of the hollow cone (4).

13. An orthodontic nipple for a baby's bottle according to claim 1, characterised in that the wall thickness (Cᵢ) of the bowl (3), measured perpendicular to the outer surface (5), has a maximum value adjacent to the base plane (Bₒ) and decreases continuously, with increasing distance from this base plane (Bₒ), down to a value which corresponds substantially to the wall thickness (C₂) in the reference plane (Bi).

## Revendications

1. Tétine orthodontique consistant en un corps creux (1) d'un seul tenant à paroi simple en matière élastique comme du caoutchouc, comprenant une partie de jonction (2) de forme annulaire destinée à la fixation sur un biberon, laquelle est disposée de manière coaxiale par rapport à un axe longitudinal (A) et se situe avec sa face externe (2c) dans un premier plan de base (Bₒ) perpendiculaire à cet axe longitudinal (A), une coque (3) constituée en forme de corps de révolution ayant l'axe longitudinal (A) comme axe, présentant approximativement la forme d'un demi cône, formée avec son bord contre la face interne (2d) de la partie de jonction (2) et présentant une ouverture dans une zone opposée au plan de base (Bₒ), un tenon creux (4) fermé à son extrémité libre par une calotte arrondie (4b), qui, à son autre extrémité, présente une partie resserrée (4a) dont l'épaisseur de paroi (C₂) est essentiellement constante, sur toute sa circonférence, dans un plan de référence (Bᵢ) parallèle au plan de base (Bₒ), passant par l'endroit de sa section transversale externe la plus faible et dont la forme est adaptée à l'ouverture de la coque (3), l'ensemble du corps creux (1) étant formé par symétrie par rapport à un plan de symétrie (D) contenant l'axe longitudinal (A), et le sommet de la surface externe (5) du tenon creux (4) le plus éloigné du plan de base (Bo) se situe sur une ligne verticale (E) perpendiculaire au plan de symétrie (D), présentant un décalage (F) par rapport à l'axe longitudinal (A), et les lignes d'intersection de surface interne (7'a - 7"a) résultant de l'intersection de la surface interne (7) du tenon creux (4) par des plans transversaux quelconques (Bᵢ - Bₙ), parallèles au plan de base (Bₒ), présentent approximativement la forme d'ellipses, dont les petits axes constituent les lignes d'intersection du plan de symétrie (D) avec les plans transversaux respectivement associés, caractérisée en ce que la surface interne (7) du tenon creux (4) y compris de sa calotte (4b) et d'une section de sa partie resserrée (4a) allant jusqu'au plan de référence (B₁) est constituée de façon que chaque point de chacune des lignes d'intersection de la surface interne (7"a), dans sa projection s'effectuant parallèlement à l'axe longitudinal (A) sur le plan de référence (Bᵢ), se situe à l'intérieur des lignes d'intersection de référence constituées par l'intersection de la surface externe (5) du tenon creux (4) par le plan de référence (B₁) et respecte par rapport à celui-ci une distance (M) d'au moins 0,5 mm en ce qu'une ligne de référence (G) se trouvant dans le plan de référence (Bᵢ), perpendiculaire au plan de symétrie (D), partageant par le milieu la ligne d'intersection de référence (5'a), présente par rapport à l'axe longitudinal (A) un décalage (J) de 2, 3 à 3,3 mm dans le même sens que le décalage (F) de la ligne verticale (E), en ce que la première partie de paroi du tenon creux (4), qui se trouve du côté d'un plan de partage (K) passant par la ligne verticale (E) et la ligne de référence (G), côté contenant le point d'intersection (N) du plan de référence (B₁) et de l'axe longitudinal (A), présente une épaisseur de paroi essentiellement constante correspondant à l'épaisseur de paroi (C₂) dans le plan de référence (Bᵢ), et en ce que la deuxième partie de paroi, située de l'autre côté du plan de partage (K), présente une épaisseur de paroi tendant de manière continue vers une valeur maximum (C₃) au fur et à mesure qu'on approche d'un endroit (0) situé de manière centrale, cette valeur maximum (C₃) étant égale à 1,5 à 3 fois l'épaisseur de paroi (C₂) dans le plan de référence (Bᵢ).

2. Tétine orthodontique selon la revendication 1 caractérisée en ce que le plan de partage (K) rencontre l'axe longitudinal (A) en un point (L) voisin du plan de base (Bₒ) ou s'étend parallèlement à l'axe longitudinal (A).

3. Tétine orthodontique selon la revendication 1 caractérisée en ce que la valeur maximum (C₃) de l'épaisseur de paroi du tenon creux (4) se situe à l'intersection du plan de symétrie (D) avec le plan transversal (B₃) parallèle au plan de base (Bₒ) dans lequel la surface interne (7) de la deuxième partie de paroi du tenon creux (4) est la plus éloignée de l'axe longitudinal (A).

4. Tétine orthodontique selon la revendication 1 caractérisée en ce que la valeur maximum (C₃) de l'épaisseur de paroi du tenon creux (4) se situe à l'intersection du plan de symétrie (D) avec le plan transversal (B₃) parallèle au plan de base (Bₒ), qui se développe au moins approximativement à égale distance entre ce plan de référence (B₁) et la ligne verticale (E).

5. Tétine orthodontique selon la revendication 1 caractérisée en ce que le point de la paroi externe (5) de la première partie de paroi du tenon creux (4) contenu dans le plan de symétrie (D), le plus éloigné de l'axe longitudinal (A) se situe dans un plan transversal (B₂) qui se trouve nettement plus près du plan de référence (B₁) que le plan transversal (B₃) dans lequel se trouve la valeur maximum (C₃) de l'épaisseur de paroi.

6. Tétine orthodontique selon les revendications 3, 4 et 5, caractérisée en ce que le point de la paroi externe (5) de la première partie de paroi du tenon creux (4), contenu dans le plan de symétrie (D), le plus éloigné de l'axe longitudinal (A) se trouve dans un plan transversal (B₂) qui se trouve approximativement à égale distance entre le plan de référence (B₁) et le plan transversal (B₃) dans lequel existe la valeur maximum (C₃) de l'épaisseur de paroi.

7. Tétine orthodontique selon la revendication 1 caractérisée en ce que la dimension maximum du tenon creux (4) mesurée entre les plans tangents à la surface externe (5), respectivement perpendiculaires au plan de symétrie (D) et parallèles au plan de partage (K), par rapport à la longueur du tenon creux (4), mesurée entre les lignes de références (G) et les lignes verticales (E) se situe dans un rapport qui se trouve dans des limites de 0,75:1 à 0,85:1.

8. Tétine orthodontique selon la revendication 1 caractérisée en ce que la largeur du tenon creux (4), mesurée respectivement sur les lignes d'intersection entre le plan de partage (K) d'une part et les plans parallèles au plan de base (Bₒ), présente une augmentation partant de la plus petite valeur dans le plan de référence (Bᵢ) sur la plus grande partie de la longueur du tenon creux (4), augmentation qui est proportionnelle à l'éloignement par rapport au plan de référence (Bi).

9. Tétine orthodontique selon les revendications 7 et 8, caractérisée en ce que le rapport de la dimension maximum à la largeur maximum se situe dans les limites de 0,83:1 1 à 0,93: 1.

10. Tétine orthodontique selon la revendication 1 caractérisée en ce que le décalage (F) de la ligne verticale (E) passant par le sommet de la surface externe (5) du tenon creux (4) le plus éloigné du plan de base (Bₒ), perpendiculaire au plan de symétrie (D) présente par rapport à l'axe longitudinal (A) une valeur de 5,5 à 6,5 mm.

11. Tétine orthodontique selon les revendications 1, 7, 9 et 10, caractérisée en ce que le rapport de la dimension maximum à la longeurdu tenon creux se situe dans une fourchette de 0,78:1 et le rapport de la dimension maximum à la largeur maximum du tenon creux (4) dans une fourchette de 0,85:1 à à 0,90, que le décalage (F) présente une valeur de 5,0 à 6,0 mm et que le décalage (J) présente une valeur de 2,6 à 3,0 mm.

12. Tétine orthodontique selon la revendication 1 caractérisée en ce que l'ouverture de succion (8) traverse la première partie de paroi du tenon creux (4).

13. Tétine orthodontique selon la revendication 1 caractérisée en ce que l'épaisseur de paroi (C₁) de la coque (3), mesurée perpendiculairement à la surface externe (5) présente une valeur maximum au voisinage du plan de base (Bo) et se réduit constamment au fur et à mesure de l'éloignement par rapport à ce plan de base (Bₒ) jusqu'à une valeur qui corresponde essentiellement à l'épaisseur de paroi (C₂) dans le plan de référence (B₁).
